# EUROPÄISCHE PATENTSCHRIFT

(11) **EP 0 761 021 B1**
(45) Veröffentlichungstag und Bekanntmachung des Hinweises auf die Patenterteilung: **22.07.1998**
(21) Anmeldenummer: 96907252.9
(22) Anmeldetag: 19.03.1996
(51) Int. Cl.: H01Q 9/04

(54) **ANTENNE MIT ELEKTRISCH NIEDRIGER BAUHÖHE**
LOW ELECTRIC OVERALL HEIGHT ANTENNA
ANTENNE DE FAIBLE HAUTEUR DE CONSTRUCTION ELECTRIQUE

(30) Priorität: 21.03.1995 DE 19510236
(43) Veröffentlichungstag der Anmeldung: 12.03.1997
(73) Patentinhaber: FUBA Automotive GmbH, 31162 Bad Salzdetfurth (DE)
(72) Erfinder: LINDENMEIER, Heinz, D-82152 Planegg (DE); HOPF, Jochen, D-85540 Haar (DE); REITER, Leopold, D-82205 Gilching (DE)
(86) Internationale Anmeldenummer: DE9600472
(87) Internationale Veröffentlichungsnummer: WO9629757

(56) Entgegenhaltungen:
- EP-A- 0 163 454
- EP-A- 0 226 390
- US-A- 4 641 366

## Beschreibung

Die Erfindung betrifft eine Antenne der im Oberbegriff des Anspruchs 1 genannten Art. Eine Antenne dieser Art kann sehr vorteilhaft im Funkbetrieb auf Kraftfahrzeugen für Mobilfunkdienste eingesetzt werden. Sie besitzt insbesondere im GHz-Frequenzbereich den Vorteil, eine kleine Bauhöhe mit dem gewünschten Richtdiagramm zu verbinden.

Die Erfindung geht aus von Antennen dieser Art, wie sie aus der DAS 2153 827 und DAS 2633 757 sowie den Europäischen Patentanmeldungen EP 0176311, EP 0177362 und EP 0163454 bekannt sind. Die dort beschriebenen Antennen bestehen im wesentlichen aus einem L-förmigen flächigen Teil über einer leitenden Grundfläche bzw. sind als U-förmige flächige Antennen ausgeführt.

Das Wirkungsprinzip dieser Antennen besteht darin, bei der Betriebsfrequenz eine Resonanz zu besitzen, wobei die Resonanz durch eine ausgeglichene Blindleistungsbilanz zwischen der magnetischen Blindleistung und der kapazitiven Blindleistung ausgezeichnet ist, so daß an der vorgesehenen Antennenanschlußstelle eine im wesentlichen reelle bzw. eine nicht zu stark reaktive Impedanz herrscht. Diese Resonanzwirkung ist im Ersatzschaltbild Fig. 4 der EP 0177362 für eine L-förmige Antenne beschrieben. Bei Resonanz der L-Struktur sind dabei die Blindleistungen der magnetischen Felder, welche die starken Ströme auf der und in der Umgebung der Brücke 38 in Fig. 3 bilden, ausgewogen mit der kapazitiven Blindleistung, welche die elektrischen Felder zwischen der Fläche 36 und der Grundplatte 39 bilden.

Alle Antennen dieser Art sind nach dem gegenwärtigen Stand der Technik monofrequente Antennen d.h., sie werden bei ihrer Grundresonanzfrequenz betrieben, was physikalisch eine Voraussetzung dafür ist, daß das Richtdiagramm bei Aufbau über einer leitenden Fläche im wesentlichen eine Rundcharakteristik besitzt. Insbesondere beim Einsatz als Mobilfunkantenne auf Kraftfahrzeugen besteht jedoch der Wunsch nach Antennen, welche in mehreren Frequenzbereichen gleichzeitig einsetzbar sind. Als wichtiges Beispiel gilt die Verwendung einer Mobilfunkantenne sowohl im D-Mobilfunknetz bei ca. 0,9 GHz als auch im Frequenzbereich des E-Mobilfunknetzes bei etwa doppelter Frequenz (1,8 GHz). Zusätzlich ist vielfach die gleichzeitige Verwendung einer Antenne im frequenzbenachbarten GPS-Navigationsfunkdienst erwünscht.

Aufgabe der Erfindung ist es deshalb, bei einer Antenne nach dem Oberbegriff des Anspruchs 1, mit Hilfe einfach durchzuführender Maßnahmen, die Funktion für mehrere Frequenzbereiche herzustellen. Diese Maßnahmen sollen eine möglichst kostengünstige Herstellung ermöglichen.

Diese Aufgabe wird erfindungsgemäß durch eine Antenne mit den Merkmalen im kennzeichnenden Teil des Anspruchs 1 gelöst.

Ausführungsbeispiele des Erfindungsgegenstandes werden nachfolgend anhand der Zeichnungen beschrieben. Es zeigt:

Fig. 1: L-förmige Antenne mit nahezu rechteckiger erster leitender Fläche über leitendem Gegengewicht mit schraffiert gekennzeichneten Wirkungszonen in einem weiteren höherfrequenten Frequenzbereich: 11 = Randzonen mit kleinen Strömen; 13 = für Resonanzbildung wirksame innere Zone; 3 = Strombahn zwischen Ankopplungspunkt 3 und leitender Brücke 4.

Fig. 2: Antenne wie Fig. 1, jedoch mit nahezu kreisförmiger erster leitender Fläche und fehlendem Kreissegment.

Fig. 3: Antenne mit trapezförmiger erster leitender Fläche über leitendem Gegengewicht und beispielhafter Ausgestaltung von Schlitzen 10, welche mit hoher Eingangsimpedanz an deren offenem Ende zur Unterdrückung von Kantenströmen in einem weiteren höheren Frequenzbereich und mit zusätzlichen Schlitzen als kapazitive Last am offenen Ende, wobei die Schlitze durch rechteckige Ausschnitte induktiv belastet sind, so daß sich am offenen Schlitzende am Flächenrand, ein hochohmiger Blindwiderstand im weiteren höheren Frequenzbereich einstellt. Gestrichelt: minimale Größe der zweiten leitenden Fläche.

Fig. 3a: Stark vereinfachtes Ersatzschaltbild einer erfindungsgemäßen Antenne zur Erläuterung des Wirkungsprinzips.

Fig. 4: Antenne wie Fig. 3 mit Schlitzen 10 in der Brücke 4 zur Abstimmung der Eigeninduktivität der Brücke in den verschiedenen Frequenzbereichen.

Fig. 5: L-förmige Antenne über leitendem Grund mit einem Kreissektor als erster leitender Fläche 1 und nahezu Viertelwellenlängen-Schlitze im weiteren Frequenzbereich zur Unterdrückung von Strömen im Randgebiet der ersten Fläche. Die unterschiedlich langen Schlitze bewirken Resonanzen in zwei zueinander frequenzbenachbarten höheren Frequenzbereichen.

Fig. 6: Kreissektorantenne mit ebenso geformter zweiter leitenden Fläche und Anbringung der Antennenkoaxialleitung parallel zu dieser Fläche.

Das Grundwirkungsprinzip der erfindungsgemäßen Antenne beruht darauf, mit Hilfe der Eigenresonanz von Schlitzen und Aussparungen auf den leitenden Flächen der Antenne in unterschiedlichen Frequenzbereichen jeweils eine Antennenresonanz herbeizuführen. Auf einfachste Weise kann dies dadurch bewirkt werden, daß die Schlitze 10 im ersten Frequenzbereich die Stromverteilung auf der Antenne nur wenig beeinflussen und infolge der Eigenresonanz der Schlitzanordnungen der Stromfluß auf der Antenne derart gestaltet ist, daß ebenfalls in diesem Frequenzbereich bezüglich der Antennenimpedanz Resonanz besteht.

In der Fig. 1 ist das Wirkungsprinzip der Antenne nach der Erfindung dargestellt. Im ersten, also niederen Frequenzbereich, wirkt die gesamte erste leitende Fläche 1 und ist durch die Schlitze 10 gemäß dem Anspruch 1 nur wenig in ihrer Wirkung beeinträchtigt, so daß die Antenne in diesem Bereich wirkt wie die Antennen, die gemäß dem Stande der Technik beschrieben sind. Um in einem weiteren höheren Frequenzbereich ebenfalls eine gewünschte Resonanz zu erreichen, werden gemäß dem Kennzeichen des Anspruchs 1 in der Umgebung der Randzonen 11 Schlitze 10 eingebracht, welche insbesondere die hochwirksamen Randströme im höherfrequenten Bereich unterdrücken. Somit bildet sich gemäß der Erfindung zwischen dem Anschlußpunkt 3 und der Brücke 4 eine Strombahn 12 aus, auf der die Antennenströme fließen. Bei geeignetem Verlauf und geeigneter Dimensionierung der Schlitze 10 wird über diese Strombahn 12 die innere Zone 13, welche sich in der Nähe der Brücke 4 befindet, zur Resonanzbildung angeregt. Aufgrund der Kleinheit der inneren Zone 13 im Vergleich zur gesamten ersten leitenden Fläche 1 stellt sich zusätzlich zur ersten Resonanzfrequenz eine höhere Resonanzfrequenz für den weiteren Frequenzbereich ein. Ist die größte Abmessung der ersten leitenden Fläche 1 kleiner als 3/8 Lambda, so ist das azimutale Runddiagramm z.B. auch bei der doppelten Frequenz des niedrigen Frequenzbereichs noch weitgehend gegeben.

Um das Wirkungsprinzip der Antenne besser zu erläutern, wird das stark vereinfachte Ersatzschaltbild in Fig. 3a betrachtet, welches jedoch die einzelnen Wirkelemente nur ganz grob angenähert wiedergibt. Eine grobe Vereinfachung der Darstellung besteht darin, daß verteilt wirkende Blindelemente zum besseren Verständnis als konzentrierte Elemente dargestellt sind und somit nicht als frequenzunabhängig betrachtet werden können. Dennoch läßt sich anhand dieses vereinfachten Ersatzschaltbildes die grundsätzliche Wirkungsweise der Antenne im höheren Frequenzbereich erläutern. Schreibt man der mit der Grundplatte verbundenen Brücke 4 und der inneren Zone 13 eine Induktivität L_{4,13} mit einem Serienstrahlungwiderstand Rₛ zu und repräsentiert die Kapazität C₁₃ die Kapazität der inneren Zone 13 mit der Grundplatte und die Kapazität C₁₂ die Kapazität der Strombahn 12 mit der Grundplatte und ist L₁₂ die Serieninduktivität dieser Strombahn, so ist die Kapazität C₁₁ der beiden Randzonen 11 mit der Grundplatte über die bei dieser Frequenz hochohmigen Eingangsimpedanz Z₁₀ am offenen Ende der Schlitze 10 dem Anschlußpunkt 3 parallelgeschaltet. Durch Einfügung der Schlitzimpedanz Z₁₀ und deren Darstellung als hochohmiger Parallelresonanzkreis ist erkennbar, daß sich das erfindungsgemäße Resonanzverhalten bei mehreren Frequenzen einstellt. Ein Schlitz bildet in einer leitenden Fläche eine elektrische Leitung, deren Wellenwiderstand mit der Schlitzbreite 9 ansteigt. Tendenzweise ist die Wirkungsfrequenzbandbreite der Schlitzresonanz im Hinblick auf die Beeinflussung der Antennenströme umso größer, je größer die Schlitzbreite ist. Während bei der ersten, niedrigen Frequenz die Resonanz in der Hauptsache aus der Summe der Kapazitäten C₁₁, C₁₂, C₁₃ und der Induktivität L₁₂, L_{4,13} gebildet ist, ergibt sich bei Resonanz der Schlitzleitung eine vollkommene Abschaltung der relativ großen Kapazität C₁₁, wodurch die Antenne auch bei der höheren Frequenz eine Resonanz besitzt. Demnach ist der Frequenzunterschied zwischen erster und zweiter Resonanz umso größer, je größer die Zone 11 in Fig.1 durch entsprechende Lage der Schlitze 10 gewählt ist, d.h. je näher die zum Anschlußpunkt 3 benachbarten Schlitze beieinander liegen.

Die Form der Antenne kann bezüglich der grundsätzlichen Wirkungsweise in weiten Grenzen frei gewählt werden. Die beschriebene Wirkung der Antenne dieser Art kann herbeigeführt werden, wenn die erste leitende Fläche z.B. Rechteckform, Trapezform, Kreissektorform bzw. Kreisform mit fehlendem Kreissegment besitzt. Auch eine Symmetriebedingung bezüglich der Flächenform und der Anordnung der Schlitze muß nicht zwingend eingehalten werden. Zur Verdeutlichung sind in Fig. 2 die entsprechenden Wirkungszonen für eine Antenne mit Kreisform und fehlendem Kreissegment eingetragen.

Fig. 3 zeigt beispielhaft eine vorteilhafte Ausgestaltung zweier Schlitze 10 zur Gestaltung der Strombahn 12 sowie der stromarmen Randzonen 11 und der für die Resonanzbildung wirksamen inneren Zone 13 in Fig. 1. Hierbei ist es vorteilhaft, zur Gestaltung der Strombahn 12, die Schlitze 10 in ihrer Hauptrichtung als Berandung der Strombahn zu gestalten. Ist der Schlitz bei der höheren Frequenz Lambda/4 lang, so besitzt er an seinem offenen Ende am Rand der ersten Fläche eine hohe Eingangsimpedanz, so daß Ströme bei dieser Frequenz vom Anschlußpunkt 3 zu den stromarmen Zonen 11 in ihrem Fluß behindert werden. Bei der nennenswert niedrigeren Frequenz, sofern diese z.B. nur halb so groß ist, stellen die Schlitze für die Ströme kein wesentliches Hindernis dar. Ihre Wirkung auf die Resonanzfrequenz im ersten Frequenzbereich kann auf bekannte Weise in die Dimensionierung der ersten leitenden Fläche 1 einbezogen werden. Zusätzlich können zu den Schlitzen 10 solche Schlitze eingebracht werden, welche an ihrem dem Rand der leitenden Fläche 1 entgegengesetztem Ende mit einem induktiv wirkenden Ausschnitt aus der leitenden Fläche 1 abgeschlossen ist. Die Berandung dieser Ausschnitte 14 wirkt aufgrund ihrer größeren Länge induktiv im Gegensatz zum Schlitz, welcher aufgrund der kleinen Schlitzbreite eine stark kapazitive Wirkung hat. Bei geeigneter Ausführung kann dabei der am offenen Ende des Schlitzes entstehende Blindwiderstand im zweiten Frequenzbereich hochohmig gestaltet werden, so daß Randströme auf der ersten leitenden Fläche 1 wesentlich unterdrückt werden. Diese Anordnung bewirkt, daß die in Fig. 1 mit 11 gekennzeichneten Zonen nur wenig zur Kapazität der ersten leitenden Fläche 1 gegenüber der als elektrisches Gegengewicht wirkenden elektrisch leitenden Fläche 2 beitragen. Die Verkleinerung der wirksamen Kapazität bewirkt somit im zweiten Frequenzbereich eine Resonanz, wobei die für die Resonanzbildung wirksame innere Zone 13 (siehe Fig. 1) über die Strombahn 12 zwischen Ankopplungspunkt 3 und leitender Brücke 4 in Fig. 1 angeregt wird.

Die Brücke 4 wirkt in der Hauptsache induktiv. In Fig. 4 sind Schlitze 10 ebenfalls in die Brücke 4 eingebracht, um auf diese Weise mit Hilfe der veränderten Induktivität in einem zweiten Frequenzbereich, in dem die Schlitze an ihrem offenen Ende 1/4-Wellenlängen-Resonanz besitzen, die Resonanzfrequenz der Antenne auch in diesem Frequenzbereich herstellen.

In Fig. 5 ist eine besonders vorteilhafte Ausgestaltung einer Antenne nach der Erfindung dargestellt. Die erste leitende Fläche 1 der Antenne besitzt hier die Form eines Kreissektors mit fehlendem Sektordreieck an der Spitze des Kreissektors. Die Schlitze 10 sind bei diesem Beispiel auf weitgehend geradlinigen Sektorstrahlen, ausgehend vom kreisförmigen Rand des Sektors in Richtung der inneren Zone der ersten leitenden Fläche 1, angeordnet. Eine solche Antenne läßt sich sehr vorteilhaft als Antenne für das D-Mobilfunknetz (ca. 900 MHz) und das E-Mobilfunknetz (ca. 1800 MHz) einsetzen. In diesem Fall ist die Länge der Schlitze etwa Lambda/4 zu wählen für den Frequenzbereich des E-Netzes; im höheren Frequenzbereich wirken dabei in der Hauptsache nur die innere Zone 13 der ersten leitenden Fläche 1 in der Nähe der Kante 5 und die Brücke 4. Eine besonders vorteilhafte Ausführungsform dieser Antenne deckt gleichermaßen die Frequenz des Global-Positioning-Systems (GPS) ab. Dies wird auf einfache Weise dadurch erreicht, daß durch Verwendung mehrerer Schlitze mit geringfügig ungleichen Längen für die Schlitze 10a und 10b in Fig. 5 eine Resonanz der Antenne bei der GPS-Frequenz (1574 MHz) ebenfalls erreicht wird. Bei einer praktischen Ausführungsform einer erfindungsgemäßen Antenne beträgt der Kreissektorwinkel beispielhaft 90 Grad. Die Schlitze sind symmetrisch zur Winkelhalbierenden angeordnet. Die kürzeren, nahe der Mittellinie 6 liegenden Schlitze haben in diesem Beispiel zur Unterdrückung von Strömen im E-Netzfrequenzbereich eine Länge von 0,25 Lambda. Für die längeren Schlitze in Fig. 5 wurde zur Erzeugung der Resonanz der Antenne auf der GPS-Frequenz eine Länge von 0,23 Lambda gewählt.

Eine solche Antenne hat den besonderen Vorteil der einfachen Herstellbarkeit. Wird sie über einer leitenden Grundplatte oder einer mechanischen Trägerplatte verwendet, so können die erste erste leitende Fläche 1 und die Brücke 4 aus einem Blech in einem Arbeitsgang gemeinsam mit den Schlitzen 10a und 10b mit typisch erforderlichen Schlitzbreiten von 0,5...1,5 mm ausgestanzt werden. Durch Biegen der Kante 5 im rechten Winkel wird die Antenne mit der unteren Kante der Brücke 4 auf einfache Weise auf dem Gegengewicht montiert. Nach gefundenem Abgleich der Position der Schlitze und ihrer Abmessungen derart, daß Resonanzen der Antenne bei allen drei Frequenzen entstehen, kann so mit Hilfe eines Stanzwerkzeugs die Antenne mit großer Präzision und außerordentlich kostengünstig hergestellt werden. Auch in der Wahl des Sektorwinkels ist man bei der erfindungsgemäßen Antenne relativ frei. Es zeigt sich, daß bei vorgegebener, nach dem Stande der Technik gewählter Trapez- oder Rechteck-Form für die erste leitende Fläche 1, nach Maßgabe der vorliegenden Erfindung stets Schlitze 10 derart eingebracht werden können, um die erfindungsgemäße Aufgabe der Erzeugung von Mehrfachresonanzen zu lösen. Eine ähnlich einfache Herstellung einer Antenne nach der Erfindung kann in gedruckter Leiterplattentechnik erfolgen, wobei auch kompliziertere Schlitzformen kostengünstig realisiert werden können.

Eine erfindungsgemäße Antenne kann z.B. wie in Fig. 6, auch mit zueinander kongruenten leitenden Flächen 1 und 2 gestaltet werden. In diesem Fall verläuft der Außenmantel der Koaxialleitung 7 parallel zur Fläche 2, so daß er das elektrische Feld senkrecht zu den Flächen 1, 2 nicht stört.

## Patentansprüche

1. Antenne mit elektrisch niedriger Bauhöhe, vorzugsweise für Frequenzen im GHz-Bereich, bestehend aus einer ersten elektrisch leitenden Fläche (1), welche in einem ersten Frequenzbereich in keiner Abmessung größer ist als 3/8 Lambda und einer zweiten als elektrisches Gegengewicht wirkenden elektrisch leitenden Fläche (2) von mindestens gleicher Größe, die im wesentlichen parallel zu der ersten leitende Fläche (1), dieser gegenüber und in einem gewissen Abstand (A) davon angeordnet ist, und einer leitenden Brücke (4), welche eine Kante (5) der ersten leitenden Fläche (1) über eine Breite (B) hochfrequenzmäßig niederohmig mit der zweiten elektrisch leitenden Fläche (2) verbindet und die erste elektrisch leitende Fläche (1) in einem Ankopplungspunkt (3) hochfrequent leitend über einen Leiter (15) am Antennenanschlußpunkt mit dem Innenleiter einer Koaxialleitung (7) elektrisch leitend verbunden ist, deren Außenleiter (8) mit der zweiten elektrisch leitenden Fläche (2) verbunden ist und die Dimensionen der Antenne und der Ankopplungspunkt (3) so gewählt sind, daß die Antenne in dem ersten Frequenzbereich in Resonanz ist,
**dadurch gekennzeichnet**, daß
zur Resonanzbildung in mindestens einem weiteren Frequenzbereich, mindestens in einer der beiden leitenden Flächen oder/und in der leitenden Brücke (4) Schlitze (10) mit geeigneter Schlitzbreite (9) und Form gebildet sind und deren Berandung jeweils derart gewählt sind, daß sie den Verlauf der Ströme auf den elektrisch leitenden Flächen (1,2) und in der Brücke (4) im ersten und in jedem weiteren Frequenzbereich frequenzselektiv derart bestimmen, daß die Antenne sowohl im ersten wie auch jedem weiteren Frequenzbereich jeweils nahezu eine Resonanz aufweist.

2. Antenne nach Anspruch 1,
**dadurch gekennzeichnet**, daß
zur Resonanzbildung in mindestens einem weiteren, in der Frequenz höher liegenden Frequenzbereich, mindestens in einer der beiden elektrisch leitenden Flächen Schlitze (10) mit jeweils geeigneter Schlitzbreite (9) und einem jeweils zum Flächenrand weisenden offenen Ende gebildet sind und deren Verlauf in der Fläche und deren Längen bis zu ihrem geschlossenen Ende jeweils derart gewählt sind, daß sie den Verlauf der Ströme auf den Flächen im ersten Frequenzbereich nur wenig beeinträchtigen und dabei die für die Resonanzbildung wirksame Zone im wesentlichen durch die gesamte leitende Fläche gegeben ist, den Verlauf der Ströme auf diesen Flächen im jedem weiteren Frequenzbereich jedoch derart bestimmen, daß sich zwischen dem Ankopplungspunkt (3) und der leitenden Brücke (4) eine Strombahn (12) mit starken Strömen einstellt und entfernt von der leitenden Brücke (4) die Randzonen (11) der leitenden Fläche auf beiden Seiten dieser Strombahn nur kleine Ströme führen, sodaß sich die für die Resonanzbildung wirksame innere Zone (13) in der Nähe der leitenden Brücke (4) einstellt und diese Zone entsprechend der höheren Frequenz kleiner ist als die leitende Fläche, sodaß die Antenne auch in diesem Frequenzbereich eine Resonanz aufweist.

3. Antenne nach Anspruch 1 bis 2,
**dadurch gekennzeichnet**, daß
zur Resonanzbildung in mindestens einem weiteren Frequenzbereich in der leitenden Brücke (4) wenigstens ein Schlitz (10) mit geeigneter Schlitzbreite (9) mit einem zum Flächenrand weisenden offenen Ende gebildet ist und dessen Verlauf in der Fläche und dessen Länge bis zu ihrem geschlossenen Ende jeweils derart gewählt ist, daß er den Verlauf der Ströme auf den Flächen im ersten Frequenzbereich nur wenig beeinträchtigt und dabei die für die Resonanzbildung wirksame induktive Wirkung der Brücke im wesentlichen durch die gesamte Breite der Brücke gegeben ist, der Verlauf der Ströme auf dieser Brücke in jedem weiteren Frequenzbereich jedoch derart bestimmt ist, daß die wirksame Breite der Brücke entsprechend der weiteren Frequenz kleiner ist als die geometrische Breite B, sodaß die Antenne auch in diesem Frequenzbereich eine Resonanz aufweist.

4. Antenne nach Anspruch 1 bis 3,
**dadurch gekennzeichnet**, daß
bei großem Frequenzverhältnis zwischen einem zweiten und dem ersten Frequenzbereich die Schlitze (10) bei konstanter Schlitzbreite (9) so gestaltet sind, daß sie im zweiten Frequenzbereich eine elektrische Länge von nahezu 1/4 Lambda besitzen, sodaß sie an dem am Rand der leitenden Fläche befindlichen offenen Ende einen großen Blindwiderstand aufweisen.

5. Antenne nach Anspruch 1 bis 4,
**dadurch gekennzeichnet**, daß
zur geometrischen Verkürzung der notwendigen Schlitzlänge eine kleine Schlitzbreite (9) derart gewählt ist und das geschlossene Ende des Schlitzes durch die Berandung einer ausgesparten Fläche (14), welche groß ist im Vergleich zur Fläche des Schlitzes, gebildet ist, sodaß der Schlitz im zweiten Frequenzbereich an seinem offenen Ende einen großen Blindwiderstand aufweist und dieser Blindwiderstand im ersten Frequenzbereich möglichst klein ist.

6. Antenne nach Anspruch 1 bis 5,
**dadurch gekennzeichnet**, daß
die erste elektrisch leitende Fläche (1) die Form eines Rechtecks besitzt und der Ankopplungspunkt (3) im wesentlichen auf der mittelsenkrechten Linie (16) der Kante (5) angebracht ist, welche die erste leitende Fläche (1) mit der Brücke (4) bildet.

7. Antenne nach Anspruch 1 bis 5,
**dadurch gekennzeichnet**, daß
die erste elektrisch leitende Fläche (1) die Form eines Kreises mit fehlendem Kreissegment besitzt und der Ankopplungspunkt (3) im wesentlichen auf der mittelsenkrechten Linie (16) der im wesentlichen geradlinigen Kante (5), welche durch das fehlende Kreissegment gebildet ist und welche die erste leitende Fläche Fläche (1) mit der Brücke (4) bildet, angebracht ist.

8. Antenne nach Anspruch 1 bis 5,
**dadurch gekennzeichnet**, daß
die erste elektrisch leitende Fläche (1) die Form eines Kreissektors mit fehlendem Sektordreieck an der Spitze des Kreissektors besitzt und der Ankopplungspunkt (3) im wesentlichen auf der Winkelhalbierenden (6) des Kreissektors angebracht ist und der Öffnungswinkel des Kreissektors kleiner ist als 180 Grad.

9. Antenne nach Anspruch 1 bis 8,
**dadurch gekennzeichnet**, daß
mindestens zwei Schlitze (10) auf der ersten elektrisch leitenden Fläche (1) symmetrisch zur Symmetrielinie (6) ausgehend vom Rand im wesentlichen geradlinig in Richtung der leitenden Brücke (4) und in Richtung der wirksamen inneren Zone für den weiteren Frequenzbereich führen.

10. Antenne nach Anspruch 7 oder 8,
**dadurch gekennzeichnet**, daß
im wesentlichen geradlinige Schlitze in Form von Sektorstrahlen ausgehend vom Rand der ersten elektrisch leitenden Fläche (1) in Richtung der wirksamen inneren Zone (13) führen.

11. Antenne nach Anspruch 1 bis 10,
**dadurch gekennzeichnet**, daß
unterschiedlich lange Schlitze zur Ausbildung von weiteren Resonanzen für weitere Frequenzbereiche auf der ersten oder/und zweiten leitenden Fläche (1,2) angeordnet sind.

12. Antenne nach Anspruch 11,
**dadurch gekennzeichnet**, daß
mehrere symmetrisch zur Symmetrielinie angeordnete, im wesentlichen geradlinige Schlitze vorhanden sind, so daß sich wirksame innere Zonen zur Resonanzbildung im D-, E-Netz und für die satellitengestützte Navigation GPS einstellen.

13. Antenne nach Anspruch 1 bis 12,
**dadurch gekennzeichnet**, daß
die zweite leitende Fläche (2) eine im wesentlichen horizontale leitende Fläche einer Fahrzeugkarosserie ist.

14. Antenne nach Anspruch 1 und 2,
**dadurch gekennzeichnet**, daß
die erste und zweite leitende Fläche im wesentlichen zueinander kongruent sind und der Außenmantel der Koaxialleitung 7 parallel zur zweiten leitenden Fläche 2 geführt ist, so daß er das elektrische Feld senkrecht zu den Flächen 1, 2 nicht stört.

15. Antenne nach Anspruch 14,
**dadurch gekennzeichnet**, daß
sie auf einer nichtleitenden Fläche einer Fahrzeugkarosserie angebracht ist.

## Claims

1. An antenna with electrically low overall height, preferably for frequencies in the GHz range, comprising a first electrically-conductive surface (1) which, in a first frequency range, is no larger than 3/8 Lambda in any of its dimensions, and a second electrically-conductive surface (2) which functions as an electrical counterweight of at least the same size, and which is arranged essentially opposite and parallel to the first electrically-conductive surface (1) and at a certain distance (A) therefrom; and a conductive bridge (4) which forms a high frequency, low resistance connection between an edge (5) of the first conductive surface (1) and the second conductive surface (2) across a width (B) and the first electrically-conductive surface (1) is connected in a connection point (3) so as to conduct high frequencies to the inner conductor (7) of a coaxial cable via a conductor (15) at the antenna connection point, the outer conductor (8) of which is connected to the second electrically-conductive surface (2) and the dimensions of the antenna and the connection point (3) are selected so that the antenna is in resonance in the first frequency range, characterised in that in order to generate resonance in at least one further frequency range, slits (10) of a suitable width (9) and shape are formed in at least one of the two conducting surfaces and/or in the conductive bridge (4) and their edges are selected in such a way that they each conform to the flow of current in the electrically-conductive surfaces (1, 2) and the bridge (4) in the first and in each subsequent frequency range, in a frequency-selective manner, so that in each case the antenna is close to a resonance in the first and in each subsequent frequency range.

2. An antenna according to claim 1, characterised in that in order to generate resonance in at least one further, higher-frequency, frequency range, slits (10) of a suitable width (9) and each with an open end facing the edge of the surface are formed at least in one of the two electrically-conductive surfaces, their shape in the surface and their lengths being selected so that they only slightly influence the current flow on the surfaces in the first frequency range, so that the effective area for resonance generation is essentially given as the entire conductive surface, but determine the flow of current on these surfaces in each subsequent frequency range in such a way that a conducting path (12) with strong currents is set up between the connection point (3) and the conductive bridge (4), the edge areas (11) of the conducting surface on both sides of this flow of current only conducting small currents so that the effective inner area (13) for resonance generation set up near the conducting bridge and this area, corresponding to the higher frequency, is smaller than the conducting surface, so that the antenna also resonates in this frequency range.

3. An antenna according to claims 1 to 2, characterised in that in order to generate resonance in at least one further frequency range, at least one slit (10) of a suitable width (9) and with an open end facing the edge of the surface is formed in the conductive bridge (4), its shape in the surface and its length up to its closed end being selected in each case so that it only slightly influences the current flow on the surfaces in the first frequency range, the effective inductive effect of the bridge for resonance generation thus being given by the total width of the bridge, the flow of currents on this bridge in each subsequent frequency range however being determined in such a way that the effective width of the bridge, corresponding to the further frequency, is smaller than the geometric width B, so that the antenna also resonates in this frequency range.

4. An antenna according to claims 1 to 3,
characterised in that in the case of a large frequency ratio between a second and the first frequency range, the slits (10) are arranged, with a constant slit width (9), so they have an electrical length of approximately 1/4 Lambda in the second frequency range, so that they have a large reactance at the open end on the edge of the conducting surface.

5. An antenna according to claims 1 to 4,
characterised in that a narrow slit width (9) is selected to effect a geometrical reduction in the necessary slit length and the closed end of the slit is formed by the edge of a recessed surface (14) which is large in comparison with the surface of the slit, so that the slit has a large reactance in the second frequency range at its open end, this reactance being as small as possible in the first frequency range.

6. An antenna according to claims 1 to 5,
characterised in that the first electrically-conductive surface (1) is rectangular, and the connection point (3) is substantially disposed on the central vertex (16) of the edge (5), which forms the first conductive surface (1) with the bridge (4).

7. An antenna according to claims 1 to 5,
characterised in that the first electrically-conductive surface (1) is shaped as a circle with a missing segment and the connection point (3) is substantially disposed on the central vertex (16) of the substantially straight edge (5) which is formed by the missing segment of the circle and which forms the first conductive surface (1) with the bridge (4).

8. An antenna according to claims 1 to 5,
characterised in that the first electrically-conductive surface (1) is shaped as a sector of a circle with a missing sector triangle at the point of the circle sector, the connection point (3) being substantially disposed on the bisector (6) of the circle sector, the opening angle of the circle sector being less than 180 degrees.

9. An antenna according to claims 1 to 8,
characterised in that at least two slits (10) on the first electrically-conductive surface (1) lead from the edge substantially in a straight line towards the conducting bridge (4), symmetrically about the line of symmetry, and in the direction of the effective inner area (13) for the further frequency range.

10. An antenna according to claim 7 or 8, characterised in that slits, in the form of sector radii, run in a substantially straight line from the edge of the first electrically-conductive surface (1) in the direction of the effective inner area (13).

11. An antenna according to claims 1 to 10,
characterised in that slits of varying length are arranged on the first and/or second conducting surface (1, 2) for the development of further resonances for further frequency ranges.

12. An antenna according to claim 11, characterised in that a plurality of slits, running symmetrically about the line of symmetry in a substantially straight line, are provided so that effective inner areas are set up for resonance generation in the D net, E net and for the satellite-supported navigation system GPS.

13. An antenna according to claims 1 to 12,
characterised in that the second conductive surface (2) is a substantially horizontal conductive surface of a motor vehicle body.

14. An antenna according to claims 1 and 2,
characterised in that the first and second conductive surface are substantially congruent to one another and the outer jacket of the coaxial cable (7) is parallel to the second conductive surface (2) so that it does not disturb the electrical field vertical to the surfaces (1, 2).

15. An antenna according to claim 14, characterised in that it is disposed on a non-conductive surface of a motor vehicle body.

## Revendications

1. Antenne de faible hauteur sur le plan électrique, de préférence pour des fréquences dans la bande des gigahertz, constituée d'une première surface électroconductrice (1), dont aucune dimension n'est supérieure à 3/8 lambda dans une première bande de fréquences, d'une deuxième surface électroconductrice (2) au moins de même dimension, agissant comme contrepoids électrique, laquelle surface est sensiblement parallèle à la première surface électroconductrice (1) et est disposée face à cette dernière à une distance (A) déterminée, et d'un pont conducteur (4) qui, sur une largeur (B) de basse impédance sur le plan des hautes fréquences, relie un bord (5) de la première surface électroconductrice (1) à la deuxième surface électroconductrice (2), la première surface électroconductrice (1) formant, en un point de couplage (3), par la conduction des hautes fréquences par l'intermédiaire d'un conducteur (15) au niveau de la prise de l'antenne, une liaison électroconductrice avec le conducteur intérieur d'une ligne coaxiale (7), le conducteur extérieur (8) de ladite ligne coaxiale étant relié à la deuxième surface électroconductrice (2) et les dimensions de l'antenne et du point de couplage (3) étant définies de telle sorte que l'antenne est en résonance dans la première bande de fréquences,
caractérisée en ce que, pour la formation d'une résonance dans au moins une autre bande de fréquences, des fentes (10) ayant une largeur (9) et une forme appropriées ont été réalisées dans au moins l'une des deux surfaces électroconductrices et/ou dans le pont conducteur (4), la bordure desdites fentes étant chaque fois définie de telle sorte que lesdites fentes déterminent, sélectivement sur le plan des fréquences, la circulation des courants sur les surfaces électroconductrices (1, 2) et dans le pont (4) dans la première bande de fréquences et dans chaque bande de fréquences ultérieure, de telle sorte que l'antenne présente une résonance non seulement dans la première bande de fréquences, mais pratiquement dans chaque bande de fréquences ultérieure.

2. Antenne selon la revendication 1, caractérisée en ce que, pour la formation d'une résonance dans au moins une autre bande de fréquences à fréquences plus élevées, des fentes (10) ont été réalisées dans au moins l'une des deux surfaces électroconductrices, lesdites fentes présentant chacune une largeur (9) appropriée et une extrémité ouverte orientée vers le bord de la surface, leur tracé dans la surface et leur longueur jusqu'à l'extrémité fermée étant chaque fois définis de telle sorte que lesdites fentes n'influencent que faiblement la circulation des courants sur lesdites surfaces dans la première bande de fréquences et, par conséquent, la zone effective destinée à faire apparaître la résonance est constituée sensiblement par la totalité de la surface électroconductrice, mais elles déterminent la circulation des courants sur ces surfaces dans chaque bande de fréquences ultérieure, de telle sorte qu'il se forme une voie de courant (12) avec des courants forts entre le point de couplage (3) et le pont conducteur (4) et, à une certaine distance du pont conducteur (4), les zones de bordure (11) de la surface électroconductrice ne conduisent que de faibles courants sur les deux côtés de ladite voie de courant, de telle sorte que la zone intérieure effective (13) destinée à faire apparaître la résonance se forme à proximité du pont conducteur (4) et cette zone, conformément à la fréquence plus élevée, est plus petite que la surface électroconductrice, de telle sorte que l'antenne présente également une résonance dans cette bande de fréquences.

3. Antenne selon l'une quelconque des revendications 1 à 2, caractérisée en ce que, pour la formation d'une résonance dans au moins une autre bande de fréquences à fréquences plus élevées, au moins une fente (10) a été réalisée dans le pont conducteur (4), ladite fente présentant une largeur (9) appropriée et une extrémité ouverte orientée vers le bord de la surface, son tracé dans la surface et sa longueur jusqu'à l'extrémité fermée étant définis de telle sorte que ladite fente n'influence que faiblement la circulation des courants sur les surfaces dans la première bande de fréquences et, par conséquent, l'action inductive effective du pont, destinée à faire apparaître la résonance, est constituée sensiblement par la totalité de la largeur du pont, mais détermine la circulation des courants sur ce pont dans chaque bande de fréquences ultérieure, de telle sorte que la largeur effective du pont, conformément à la fréquence ultérieure, est plus petite que la largeur géométrique (B), et que l'antenne présente également une résonance dans cette bande de fréquences.

4. Antenne selon l'une quelconque des revendications 1 à 3, caractérisée en ce que dans le cas d'un rapport de fréquences élevé entre une deuxième bande de fréquences et la première bande de fréquences, les fentes (10) avec une largeur (9) constante sont conçues de telle sorte qu'elles possèdent dans la deuxième bande de fréquences une longueur électrique pratiquement égale à 1/4 lambda, de sorte que l'extrémité ouverte desdites fentes, qui se situe sur le bord de la surface électroconductrice, présente une plus grande réactance.

5. Antenne selon l'une quelconque des revendications 1 à 4, caractérisée en ce que pour diminuer la longueur géométrique nécessaire des fentes, la fente (9) est réalisée avec une faible largeur et son extrémité fermée est formée par le bord d'une surface évidée (14), qui est grande par rapport à la surface de la fente, de sorte que l'extrémité ouverte de la fente dans la deuxième bande de fréquences présente une grande réactance et que cette réactance est si possible faible dans la première bande de fréquences.

6. Antenne selon l'une quelconque des revendications 1 à 5, caractérisée en ce que la première surface électroconductrice (1) est réalisée en forme de rectangle et le point de couplage (3) est situé sensiblement sur la médiatrice (16) du bord (5) que forme avec le pont (4) la première surface électroconductrice (1).

7. Antenne selon l'une quelconque des revendications 1 à 5, caractérisée en ce que la première surface électroconductrice (1) est réalisée en forme de cercle, dans lequel il manque un segment de cercle, et le point de couplage (3) est situé sensiblement sur la médiatrice (16) du bord (5) sensiblement rectiligne, qui est formé par le segment de cercle manquant et que forme avec le pont (4) la première surface électroconductrice (1).

8. Antenne selon l'une quelconque des revendications 1 à 5, caractérisée en ce que la première surface électroconductrice (1) est réalisée en forme de secteur circulaire, dans lequel il manque le triangle formant le sommet du secteur circulaire, et le point de couplage (3) est situé sensiblement sur la bissectrice (6) du secteur circulaire, l'angle d'ouverture du secteur circulaire étant inférieur à 180 degrés.

9. Antenne selon l'une quelconque des revendications 1 à 8, caractérisée en ce qu'au moins deux fentes (10) sur la première surface électroconductrice (1) sont tracées symétriquement par rapport à l'axe de symétrie (6) et sensiblement rectilignes à partir du bord en direction du pont conducteur (4) et en direction de la zone intérieure effective pour la bande de fréquences ultérieure.

10. Antenne selon la revendication 7 ou 8, caractérisée en ce que des fentes sensiblement rectilignes, formant les rayons d'un secteur circulaire, sont orientées à partir du bord de la première surface électroconductrice (1) en direction de la zone intérieure effective (13).

11. Antenne selon l'une quelconque des revendications 1 à 10, caractérisée en ce que des fentes de longueur différente, destinées à faire apparaître d'autres résonances pour d'autres bandes de fréquence, sont réalisées sur la première et/ou la deuxième surface électroconductrice (1, 2).

12. Antenne selon la revendication 11, caractérisée en ce que plusieurs fentes sensiblement rectilignes ont été tracées symétriquement par rapport à l'axe de symétrie, de telle sorte que des zones intérieures effectives, destinées à faire apparaître la résonance, se forment dans le réseau D, le réseau E et pour la navigation par le système GPS (Global Positioning System) assisté par satellite.

13. Antenne selon l'une quelconque des revendications 1 à 12, caractérisée en ce que la deuxième surface électroconductrice (2) est une surface électroconductrice sensiblement horizontale de la carrosserie d'un véhicule automobile.

14. Antenne selon les revendications 1 et 2, caractérisée en ce que la première et la deuxième surface électroconductrice sont sensiblement congruentes l'une par rapport à l'autre et la chemise extérieure de la ligne coaxiale (7) est parallèle à la deuxième surface électroconductrice (2), de telle sorte que ladite chemise ne perturbe pas le champ électrique, perpendiculairement aux surfaces (1, 2).

15. Antenne selon la revendication 14, caractérisée en ce que ladite antenne est montée sur une surface non électroconductrice de la carrosserie d'un véhicule automobile.
